# EUROPÄISCHE PATENTSCHRIFT

(11) **EP 0 613 410 B1**
(45) Veröffentlichungstag und Bekanntmachung des Hinweises auf die Patenterteilung: **01.05.1996**
(21) Anmeldenummer: 92923667.7
(22) Anmeldetag: 19.11.1992
(51) Int. Cl.: B21K 1/56, B21D 28/28

(54) **WERKZEUG ZUR SPANLOSEN HERSTELLUNG VON INNENKONTUREN**
NON-CUTTING TOOL FOR PRODUCING INNER PROFILES
INSTRUMENT POUR LA REALISATION DE PROFILS INTERIEURS SANS ENLEVEMENT DE COPEAUX

(30) Priorität: 19.11.1991 DE 4138126; 06.08.1992 DE 4226084
(43) Veröffentlichungstag der Anmeldung: 07.09.1994
(73) Patentinhaber: FRAUNHOFER-GESELLSCHAFT ZUR FÖRDERUNG DER ANGEWANDTEN FORSCHUNG E.V., D-80636 München (DE)
(72) Erfinder: DIETRICH, Klaus, D-7000 Stuttgart 80 (DE); SCHMIDT, Stefan, D-7951 Hochdort (DE)
(74) Vertreter: Münich, Wilhelm, Dr.
(86) Internationale Anmeldenummer: DE9200968
(87) Internationale Veröffentlichungsnummer: WO9309896

(56) Entgegenhaltungen:
- EP-A- 0 187 623
- DE-A- 3 514 485
- DE-C- 3 200 755
- US-A- 1 913 760
- US-A- 3 260 097

## Beschreibung

### Technisches Gebiet

Die Erfindung bezieht sich auf ein Werkzeug zur spanlosen Herstellung von Innenkonturen an Werkstücken und insbesondere von Innengewinden.

### Stand der Technik

Innengewinde werden derzeit im wesentlichen gerollt, gedrückt, geschnitten oder gegossen.

Dabei eignet sich das Gewinderollen hauptsächlich für massive Werkstücke, wobei es eine hohe Kaltverfestigung und einen ununterbrochenen Faserverlauf bei geringer Bearbeitungsdauer bewirkt.

Das Gewindedrücken eignet sich im wesentlichen für dünnwandige, rotationssymmetrische Teile, vorzugsweise aus Aluminium. Mit zwei profilierten Rollen, von denen eine fest angeordnet und die andere zustellbar ist, wird das Gewinde durch Durchdrücken des dünnwandigen Teiles zwischen den Rollen erzeugt. Dabei muß das Teil jedoch rotieren.

Das Gewindeschneiden ist nur bei ausreichenden Materialstärken geeignet und erzeugt einen unterbrochenen Faserverlauf bei großer Bearbeitungsdauer.

Letztlich ist das Gießen eines Gewindes sehr aufwendig; dennoch ergibt sich eine oft nicht ausreichende Genauigkeit bei sehr hoher Bearbeitungsdauer.

Aus der DE 32 00 755 Al ist ein Werkzeug zur spanlosen Herstellung von Innengewinden bekannt. Dieses bekannte Werkzeug weist zwei Segmente auf, die in einem Grundzustand derart angeordnet sind, daß sie in das rohrförmige Werkstück einführbar sind. Ein Spreizelement überführt die Segmente durch eine Bewegung in Radialrichtung in einen Eingriffszustand, in dem die Segmente an dem rohrförmigen Bauteil derart angedrückt werden, daß sie das Gewinde (teilweise) formen.

Dieses bekannte gattungsgemäße Werkzeug hat jedoch den Nachteil, daß mit ihm nicht ohne weiteres technisch nutzbare Innengewinde hergestellt werden können:

Insbesondere erhält man mit diesem Werkzeug, wenn es beim Einsatz nicht gedreht und verschoben wird, kein vollständiges Gewinde, da zwischen den Segmenten Lücken vorhanden sind. Somit kann in das mit diesem Werkzeug ohne zusätzliche Bearbeitungsvorgänge hergestellte Innengewinde keine Schraube eingedreht werden kann.

Folgerichtig ist in der DE 32 00 755 A1 angegeben, daß zum Einprägen eines vollständigen Gewindes ein weiteres Werkzeug verwendet wird, das um ca. 90° gedreht und zusätzlich um eine viertel Steigung linear verschoben ist. Dies erhöht aber nicht nur den Fertigungsaufwand, sondern kann auch zu Fertigungsfehlern führen. Darüberhinaus wird der Verschleiß des Werkzeugs erhöht.

Wohl aus diesem Grunde hat das aus der DE 32 00 755 Al bekannte Werkzeug keine weitergehende Bedeutung erlangt.

Ferner ist aus der DE 39 33 292 ein Spreizwerkzeug für eine Formungseinrichtung zur Herstellung hohler Werkstücke mit einer gewünschten Innenkontur zu entnehmen. Das Werkzeug weist im wesentlichen einen dreiteiligen Aufbau auf, der sich aus einem inneren Stempel 8, einem den Preßvorgang durchführenden Formring 4 sowie den innerhalb einer Spreizhülse vorgesehenen Formsegmenten 11 und 12 zusammensetzt.

Für die Formgebung eines Werkstückes wird dieses auf einen Werkstückträger aufgebracht, der das Werkstück relativ zu den Formsegmenten, die innerhalb des Werkstückes eine nahtlose Innenkontur bilden, positioniert. Im weiteren wird zur Beibehaltung der inneren, geschlossenen Kontur ein Stempel in das Spreizwerkzeug eingeführt, der durch entsprechenden Gegendruck die Formsegmente entgegen einer äußeren Krafteinwirkung in ihrer geschlossenen Kontur beläßt. Der Preßvorgang selbst wird durch Herabsenken des Formrings 4 bewirkt, so daß von Außen das Material des Werkstückes gegen die Kontur der Segmente gepreßt wird. Hierbei ist wesentlich, daß der Kraftfluß von Außen auf das Werkstück einwirkt. Das Material des Werkstückes wird somit auf die Außenkontur der Segmentform gedrückt, die sich im Inneren des Werkstückes abzeichnet. Eine gewünschte Verformung der Innenkontur ist somit zu erhalten, sofern neben der Innenverformung zugleich auch die Außenkontur des Werkstückes verformt wird.

### Darstellung der Erfindung

Der Erfindung liegt die Aufgabe zugrunde, ein Werkzeug zur spanlosen Herstellung von Innenkonturen an Werkstücken und insbesondere von Innen-gewinden anzugeben, das bei kurzer Bearbeitungsdauer die Herstellung beispielsweise von "in sich geschlossenen", d.h. rundumlaufenden Konturen und insbesondere von Gewinden mit hoher Genauigkeit und Oberflächengüte erlaubt, ohne daß das Werkzeug schnell verschleißen würde. Ferner sollen Innenkonturen in Werkstücken derart zu formen sein, ohne dabei die Außenkontur des Werkstükkes selbst zu verändern. Darüberhinaus soll es mit dem erfindungsgemäßen Werkzeug gegebenenfalls möglich sein, Schneid- bzw. Trennvorgänge durchzuführen.

Diese Aufgabe wird erfindungsgemäß für die Herstellung von Innenkonturen durch die Merkmale des Anspruchs 1 gelöst. Weiterbildungen der Erfindung sind Gegenstand der Unteransprüche.

Es sind dabei wenigstens drei Werkzeugelemente vorgesehen, die im Eingriffszustand so angeordnet sind, daß sie ohne Zwischenraum aneinander anschließen.

Hierbei sind selbstverständlich die Werkzeugelemente an ihrer Eingriffsfläche mit einer Kontur versehen, die komplementär zu der gewünschten Innenkontur ist.

Die Kontur der jeweiligen Eingriffsflächen muß nicht notwendiger Weise so ausgebildet sein, daß ein Gewinde hergestellt wird. Vielmehr können die Werkzeugelemente anstelle eines Gewindes auch mit einer anderen (auch ungleichmäßigen) Form versehen werden, so daß beliebige Innenkonturen erzeugt werden können. Diese Konturen können - wenn gefordert - einen geschlossenen Kreis (360°) ergeben.

Selbstverständlich ist es gemäß Anspruch 9 aber auch möglich, daß die einzelnen Werkzeugelemente an ihrer Eingriffsfläche mit jeweils unterschiedlichen Konturen versehen sind. Damit ist es beispielsweise möglich, ein Gewinde lediglich über einen Teil des Umfangs einzubringen, und das Material des Werkstücks in dem Teil des Umfangs, in den kein Gewinde eingebracht werden soll, "hinter den Gewindeboden" zurückzudrücken.

In jedem Falle können sehr dünnwandige, kaltverformbare Werkstoffe ohne Trennung des Faserverlaufs und einer großen Kaltverfestigung bearbeitet werden. Zusätzlich besteht die Möglichkeit, Dichtflächen einzuarbeiten bzw. schon erzeugte Dichtflächen zu kalibrieren oder vor einer möglichen Beschädigung zu schützen. Auch können die Elemente nicht nur eine Linearbewegung, sondern auch eine aus mehreren Linearbewegungen zusammengesetzte Bewegung ausführen. Dabei erfordert das erfindungsgemäße Werkzeug keine rotierenden Werkzeugelemente oder Gegenhalter, d.h., es werden einfache Anforderungen an die Antriebe gestellt.

Damit können mit einem erfindungsgemäß ausgestalteten Werkzeug mit einfachen Maschinen Gewinde hergestellt werden, wobei die Standzeiten der Werkzeuge groß sind.

In den Ansprüchen 12 folgende sind Realisierungen des erfindungsgemäßen Grundgedankens beschrieben, die das Schneiden von rohrförmigen Werkstücken oder von Werkstücken mit beliebigem Querschnitt von innen nach außen ohne Umformung des Rohres ermöglichen. Darüberhinaus ermöglichen diese Realisierungen die spanlose Herstellung von Innenkonturen an Werkstücken geschaffen, die im Querschnitt frei wählbare Formen aufweisen, also beispielsweise als Rechteckprofile, oder oval, oder als Konturen zusammengesetzt aus einzelnen Kurventeilen, ausgebildet sind.

Letztlich kann neben Umformarbeiten auch das vollständige oder teilweise Trennen bzw. Schneiden von Werkstücken oder das Einbringen von Durchbrüchen in die Wandung des Werkstücks realisiert werden.

Das erfindungsgemäße Werkzeug zur spanlosen Herstellung von Innenkonturen an Werkstückausnehmungen freien Querschnitts bzw. zur Durchführung von Trennarbeiten solcher Werkstücke weist von innen nach außen mehrere Werkzeugelemente auf, die im Grundzustand derart angeordnet sind, daß sie in die Ausnehmung des Werkstücks einführbar sind. Ein Spreizelement überführt die Werkzeugelemente durch eine Bewegung im wesentlichen senkrecht zur Oberfläche des Werkstücks in einen Eingriffszustand, in dem die Werkstückelemente an den Werkstückwandungen derart angedrückt werden, daß sie die gewünschte Kontur formen bzw. Schneid-, Kerb-oder Perforierarbeiten durchführen.

Erfindungsgemäß sind dabei die Werkzeugelemente im Eingriffszustand so angeordnet, daß sie für den Schneid- bzw. Abschervorgang (Segmentierung) des Werkstückes ohne Zwischenraum aneinander anschließen.

Die Zahl der Werkzeugelemente wird vom jeweiligen Querschnitt des Werkstückes vorgegeben. Für Dreieck- und Rechteckprofile des Werkstückes entspricht die Seiten- bzw. Eckenzahl des Polygons der jeweiligen Zahl der erforderlichen vorauseilenden und nacheilenden Werkzeugelemente. Weist das Werkstück beispielsweise ein Rechteckprofil auf, so sind vier vorauseilende und vier nacheilende Werkzeugelemente erforderlich.

Das vollständige Trennen am Umfang des Werkstückes (Segmentieren) oder das Herstellen von Durchbrüchen, Perforierungen, Einkerbungen usw. läßt sich auch bei nichtmetallischen Werkstoffen, z.B. Pappröhren, Kunststoffteile bzw. -profile u.a.m. durchführen.

### Kurze Beschreibung der Zeichnung

Die Erfindung wird nachstehend ohne Beschränkung des allgemeinen Erfindungsgedankens anhand von Ausführungsbeispielen unter Bezugnahme auf die Zeichnung exemplarisch beschrieben, auf die im übrigen bezüglich der offenbarung aller im Text nicht näher erläuterten erfindungsgemäßen Einzelheiten ausdrücklich verwiesen wird. Es zeigen:
- Fig. 1a: einen Längsschnitt, und
- Fig. 1b und 1c: einen Querschnitt durch ein erstes Ausführungsbeispiel,
- Fig. 2a bis 2c: entsprechende Darstellungen für eine Variante des ersten Ausführungsbeispiels,
- Fig. 3a bis 3d: entsprechende Darstellung für eine weitere Variante des ersten Ausführungsbeispiels,
- Fig. 4: einen Querschnitt durch ein zweites Ausführungsbeispiel,
- Fig. 5a: einen Längsschnitt, und
- Fig. 5b und 5c: einen Querschnitt durch ein drittes Ausführungsbeispiel,
- Fig. 6: ein Werkzeug mit der zusätzlichen Möglichkeit der Herstellung von Dichtflächen, und
- Fig. 7a: einen Längsschnitt, und
- Fig. 7b und 7c: einen Querschnitt durch eine Anordnung zum Schneiden bzw. Abscheren von Rechteckhohlprofilen.

### Darstellung von Ausführungsbeispielen

Im folgenden wird die Erfindung anhand von Werkzeugen für die Herstellung von Innengewinden beschrieben.

Weiterhin sind in den folgenden Figuren jeweils gleiche oder entsprechende Teile mit folgenden Bezugszeichen:
1 Werkzeugelement(e)
   1.1 voreilendes Werkzeugelement
   1.2 nacheilendes Werkzeugelement
2 Führungsplatte(n)
   2.1 keilförmige Hilfselemente
3 Keil/Konus
4 Rückführelement
5 Gegenhalter (teilbar)
6 zu bearbeitende Werkstück
7 Element zum Formen/Erhalten einer Dichtlippe
bezeichnet, so daß auf eine erneute Vorstellung verzichtet wird, und lediglich die Abweichungen der in diesen Figuren dargestellten Ausführungsbeispiele gegenüber dem ersten Ausführungsbeispiel erläutert werden:
Fig. 1 zeigt ein erstes Ausführungsbeispiel der Erfindung, das vier vorauseilende Werkzeugelemente (Hauptelemente) 1.1 mit einer Gewindestruktur auf der Außenfläche und vier (Nebenelemente) 1.2 aufweist, die ebenfalls mit einer Gewindestruktur versehen sind. Die Werkzeugelemente 1.1 und 1.2 haben jeweils die Form von Kreissegmenten. Die Hauptelemente 1.1 sind durch eine Deckel- und Bodenplatte 2 mit Stiften und Langlöchern in den Hauptelementen oder durch sonstige geeignete Führungssysteme geführt. Die Nebenelemente 1.2 sind durch ineinandergreifende Führungen mit den Hauptelementen 1.3 und einem Außenkonus 3 verbunden, so daß eine Zwangsrückführung entsteht. Ferner sind ein teilbarer Außenring 5 mit oder ohne Gewindestruktur sowie ein kreuzförmiger Ausfahrkonus 3 mit oder ohne ineinandergreifende Führungen für die Nebenelemente 1.2 vorgesehen.

In folgenden soll die Funktionsweise dieses Werkzeugs erläutert werden:
Zunächst wird der Außenring 5 auf einen vorgeformten zylindrischen Abschnitt eines Werkstückes 6 aufgesetzt. (Fig. 1b). Durch Einschieben des Ausfahrkonus 3 werden die Hauptelemente 1.1 durch die Nebenelemente 1.2 ausgeschoben und erzeugen das Gewinde (Fig. lc). Durch das Zurückführen des Konus 3 werden die Elemente 1.1 und 1.2 rückgestellt (Fig. 1b). Abschließend wird das Werkzeug ausgefahren und der Außenring 5 abgenommen.

Durch eine entsprechende Außengestaltung von Haupt- und Nebenelementen kann also ein vollständig umlaufendes Gewinde erzeugt werden. Die Elemente sind dabei so ausgestaltet, daß sie ausgehend von einer Ausgangslage (Durchmesser kleiner als Gewindekerndurchmesser) eine Endlage erreichen, in welcher sie ein vollständiges Gewinde erzeugen, d.h. eine Endlage, in der zwischen den einzelnen Segmenten im ausgefahrenen Zustand keine Spalte vorhanden sind.

Die Fig. 2a bis 2c zeigen Fig. 1 entsprechende Darstellungen für eine Variante des ersten Ausführungsbeispiels, das sich von dem in Fig. 1 dargestellten Beispiel dadurch unterscheidet, daß anstelle von vier Werkzeugelementen (Hauptelemente) 1.1 mit einer Gewindestruktur auf der Außenfläche und vier nacheilenden Werkzeugelementen (Nebenelemente) 1.2 jeweils drei Elemente vorhanden sind. Entsprechend ist ein sechseckiger Ausfahrkonus 3 vorgesehen.

Die weitere Ausbildung und die Funktionsweise entsprechen dem ersten Ausführungsbeispiel.

Fig. 3a zeigt einen Längsschnitt durch eine weitere Variante des ersten Ausführungsbeispiels; die Fig. 3a bis 3d zeigen entsprechende Querschnitte, wobei Fig. 3d eine Modifikation der in den Fig. 3b und 3c dargestellten Ausbildung zeigt. Bei diesem Ausführungsbeispiel werden je drei Haupt- und Nebenelemente 1.1 bzw. 1.2 aus einem Grundzustand linear nach außen bewegt und erzeugen ein vollständig umlaufendes Gewinde (Fig. 3c)-Ein "Zwischenschritt" ist in Fig. 3b dargestellt. Bezüglich weiterer Einzelheiten wird auf die Zeichnung verwiesen.

Fig. 4 zeigt ein zweites Ausführungsbeispiel, bei dem zwei als Kreisabschnitte ausgebildete Hauptelemente 1.1 einseitig drehbar gelagert und durch ein Nebenelement 1.2 auf Kreisbahnen nach außen bewegt werden. Der Vorgang kann auch als Spreizvorgang zweier "Backen" betrachtet werden.

Fig. 5 zeigt ein drittes Ausführungsbeispiel, bei dem lediglich auf jedem zweiten Segment eine Gewindekontur vorgesehen ist. Die Segmente ohne Gewindekontur werden über die Außenkontur der Segmente mit Gewindekontur "vorgefahren", so daß das Material des Werkstücks in dem Teil des Umfangs, in den kein Gewinde eingebracht werden soll, "hinter den Gewindeboden" zurückgedrückt wird (Fig. 5c).

Fig. 6 zeigt ein Ausführungsbeispiel, bei durch ein entsprechende Ausgestaltung der Werkzeugelemente im Bereich des Gewindes eine Dichtfläche erzeugt werden kann. Eine Dichtfläche ist dann vorzusehen, wenn in das zu erzeugende Gewinde ein Verschließmittel mit Dichtfunktion eingebracht werden soll. Diese Dichtfläche kann sowohl bei Außen- als auch bei Innengewinden durch die Werkzeugelemente und/oder zusätzliche formunterstützende bzw. formerzeugende Hilfselemente 7 erzeugt werden.
Werden beim Erzeugen der Dichtfläche Hinterschneidungen erzeugt, so sind teilbare Gegenhalter 5 einzusetzen.

Anstelle dem Ausfahren der Werkzeugelemente durch einen konusförmigen Dorn, der senkrecht zur Ausfahrbewegung der Werkzeugelemente bewegt wird, wie er bei den beschriebenen Ausführungsbeispiel verwendet wird, können selbstverständlich auch andere Ausfahrmechanismen verwendet werden:

### Ausfahrnocken

Hierbei wird eine exzentrisch gelagerte Kreisscheibe oder eine Kurvenscheibe gedreht und führt damit die Werkzeugelemente nach außen. Der Nocken kann auch in einer besonderen Kurvenform ausgebildet sein, um eine gezielte Umformung bzw. Krafteinwirkung zu ermöglichen.

### Hebelmechanismus

Das Ausfahren der Werkzeugelemente kann auch durch einen Hebelmechanismus erfolgen, z.B. Knickhebelprinzip. Hierbei ergibt sich eine Zwangsrückführung.

### Ausfahrkeil

Die Werkzeugelemente werden durch eine z.B. radiale Bewegung eines Keiles ausgefahren.

Bei den vorstehend beschriebenen Ausführungsbeispielen ist als Führungssystem Außenführung der Werkzeugelemente verwendet worden. Hierbei werden die Werkzeugelemente durch eine unten bzw. oben angeordnete Platte oder beidseitig angeordnete Platten 2 mit integrierten linearen Führungselementen geführt. Als Führungselemente können Schienen verschiedener Form sowie Kugel oder Stiftführungen eingesetzt werden.

Selbstverständlich kann auch eine innengelegene Werkzeugführung verwendet werden. Hierbei werden lineare Führungselemente in die Werkzeugelemente integriert. Die Führungselemente können als Platten mit Führungsschienen in verschiedenen Formen oder als Stiftführungen ausgeführt werden.

Weiterhin können auch Radial- oder Axiallager verwendet werden. Derartige Lager werden insbesondere bei Hebelsystemen eingesetzt und ersetzen die linearen Führungselemente.

Als Rückstellmechanismus für Werkzeugelemente können insbesondere Federrückstellungen 4 eingesetzt werden. Hierbei können Federn in den verschiedenen Formen, wie z.B.
- Blattfeder
- Zugfeder
- Druckfeder
welche auf jedes Element einzeln wirken, eingesetzt werden. Die zweite Möglichkeit der Federrückstellung kann als elastisches Band ausgebildet sein (z.B. Spiralfeder), welches auf alle beteiligten Werkzeugelemente gleichzeitig wirkt.

Die Zwangsrückführung kann durch einen Hebelmechanismus, welcher das Aus- und Einfahren der Werkzeugelemente bewirkt, erzeugt werden. Eine weitere Möglichkeit der Zwangsrückstellung kann durch ineinandergreifende Führungssysteme sowohl in den Werkzeugelementen als auch in einem Ausfahrkonus oder Keil erfolgen. Dadurch werden die Werkzeugelemente beim Rückhub des Ausfahrkonus zwangsweise wieder eingefahren.

Fig. 7 zeigt ein Ausführungsbeipiel für ein Werkzeug für die Durchführung vollständiger Trennvorgänge (Segmentierung) von innen nach außen.

Das Werkzeug wird in das Hohlprofil eingefahren.

Die vorauseilenden Werkzeugelemente 1.1 (Hauptelemente) spannen quasi die vier Ecken des Werkstückes mit Rechteckhohlprofil auf. Durch die nacheilenden Werkzeugelemente 1.2 (Nebenelemente) wird im ausgefahrenen Zustand die Schneidkante des Schnittwerkzeuges entlang des Umfangs des Rechteckprofils der Ausnehmung geschlossen.

Der Ein- und Ausfahrvorgang der Werkzeugelemente 1.2 erfolgt mittels eines kreuzförmigen Ausfahrkonus 3 als Spreizelement.

Die Werkzeugelemente 1.1 sind durch eine Deckel- und Bodenplatte 2 mit Stiften und Langlöchern in den Werkzeugelementen oder durch sonstige geeignete Führungssysteme geführt. Die Nebenelemente 1.2 sind durch ineinandergreifende Führungen mit den Hauptelementen und dem Außenkonus 3 verbunden, so daß eine Zwangsvor- bzw. -rückführung entsteht.

## Patentansprüche

1. Vorrichtung zur spanlosen Herstellung von Innenkonturen an einer Ausnehmung in einem Werkstück, insbesondere von Innengewinden,
mit mehreren, die Innenkontur des Werkstückes formenden Werkzeugelementen, die in einem Grundzustand derart angeordnet sind, daß sie in das Werkstück (6) einführbar sind, und durch radiale Verschiebung gegen die Ausnehmung des Werkstückes einen Eingriffszustand erreichen, so daß sie ohne Zwischenraum aneinander angrenzen, dadurch **gekennzeichnet**, daß ein Spreizelement (3) vorgesehen ist, das senkrecht zur Verschiebungsrichtung der Werkzeugelemente zentral zwischen den Werkzeugelementen einführbar ist, und diese im Laufe der Einführung des an Außenumfang zunehmenden Spreizelementes zwangsgeführt und kraftbeaufschlagt gegen die Ausnehmung des Werkstückes drücken und zur Verformung der Innenkontur des Werkstückes bei Erreichen des Eingriffszustandes führen.

2. Vorrichtung nach Anspruch 1,
dadurch **gekennzeichnet**, daß wenigstens drei Werkzeugelemente vorgesehen sind.

3. Vorrichtung nach Anspruch 1 oder 2,
dadurch **gekennzeichnet**, daß das Werkzeug wenigstens zwei vorauseilende Werkzeugelemente (1.1) und zwei nacheilende Werkzeugelemente (1.2) aufweist, die im Grundzustand innerhalb der Außenkontur der vorauseilende Werkzeugelemente angeordnet sind.

4. Vorrichtung nach einem der Ansprüche 1 bis 3,
dadurch **gekennzeichnet**, daß das Spreizelement einen Ausfahrmechanismus und eine Führung für die Werkzeugelemente aufweist.

5. Vorrichtung nach Anspruch 4,
dadurch **gekennzeichnet**, daß der Ausfahrmechanismus ein Ausfahrnocken, ein Hebelmechanismus oder ein Ausfahrkeil bzw. -konus ist.

6. Vorrichtung nach Anspruch 4 oder 5,
dadurch **gekennzeichnet**, daß die Führung eine Innenführung ist, die eine lineare oder eine aus mehreren Linearbewegungen zusammengesetzte Bewegung ermöglicht.

7. Vorrichtuung nach Anspruch 4 oder 5,
dadurch **gekennzeichnet**, daß die Führung Radial- oder Axiallager aufweist.

8. Vorrichtung nach einem der Ansprüche 1 bis 7,
dadurch **gekennzeichnet**, daß das Spreizelement einen Rückstellmechanismus aufweist.

9. Vorrichtung nach einem der Ansprüche 1 bis 8,
dadurch **gekennzeichnet**, daß die Werkzeugelemente an ihrer Eingriffsfläche mit unterschiedlichen Konturen versehen sind.

10. Vorrichtung nach einem der Ansprüche 1 bis 9,
dadurch **gekennzeichnet**, daß das Werkzeug mit im Eingriff befindlichen Werkzeugelementen auch als Werkstück-Halter für weitere Bearbeitungsvorgänge einsetzbar ist.

11. Vorrichtung nach einem der Ansprüche 1 bis 10,
dadurch **gekennzeichnet**, daß bei der Bearbeitung dünnwandige Werkstücketeile (6) ein Gegenelement (5) einsetzbar ist.

12. Vorrichtung nach Anspruch 1,
dadurch **gekennzeichnet**, daß die Werkzeugelemente (1) Schneidkannten aufweisen, die im Eingriffszustand so angeordnet sind, daß sie für den Schneid- bzw. Abschervorgang des Werkstücks ohne Zwischenraum aneinander anschließen.

13. Vorrichtung nach Anspruch 12,
dadurch **gekennzeichnet**, daß die Zahl der Werkzeugelemente (1) vom jeweiligen polygonen Querschnitt vorgegeben ist, wobei für Dreieck- und Rechteckprofile des Werkstückes die Seiten- bzw. Eckenzahl des Polygons der jeweiligen Zahl der vorauseilenden Werkzeugelemente (1.1) sowie nacheilenden Werkzeugelemente (1.2) entspricht.

14. Vorrichtung nach Anspruch 12 oder 13,
dadurch **gekennzeichnet**, daß es zum Schneiden, zur Herstellung von Durchbrüchen, Perforierungen, Einkerbungen usw. auch bei nichtmetallischen Werkstoffen, wie beispielsweise Pappröhren und Kunststoffprofile anwendbar ist.

15. Vorrichtung nach Anspruch 12,
dadurch **gekennzeichnet**, daß es für den Fügevorgang speziell geformter Rohr-Nabenverbindungen anwendbar ist, z.B. durch Ausklinken von Laschen, Mitnehmern oder ähnlichem, die in die Nabe eingreifen und so Formschluß erzeugen.

16. Vorrichtung nach Anspruch 12,
dadurch **gekennzeichnet**, daß es die gewünschte Innenkontur sowohl durch die Werkzeugelemente als auch durch das entsprechend der Innenkontur gestaltete, axial einfahrende Spreizelement selbst erzeugt.

17. Vorrichtung nach Anspruch 12,
dadurch **gekennzeichnet**, daß die Werkzeugsegmente durch Kurvenscheiben mittels einer Drehbewegung ausgefahren werden.

18. Vorrichtung nach Anspruch 12,
dadurch **gekennzeichnet**, daß es als Werkzeugkombination zum Aufweiten und nachfolgendem Ausfahren zusätzlicher Werkzeugsegmente geeignet ist.

## Claims

1. Device for producing inner profiles in a non-cutting operation, in a recess of a workpiece, particularly for producing internal threads,
comprising several tool elements for forming the inner profile of said workpiece, which, in an initial state, are disposed so as to permit their introduction into said workpiece (6), and which arrive in an interlocked state, by a radial displacement against said recess of said workpiece, so as to join each other continuously,
**characterized** in that a spreading element (3) is provided which is adapted to be centrally introduced between said tool elements in a direction orthogonal to the sense of displacement of said tool elements, and presses the latter, in the course of such introduction of said spreading element, whose outside periphery increases, against the recess of said tool by an enforced guiding action and with application of force, resulting in a deformation of the internal profile of said workpiece when the interlocked state is achieved.

2. Device according to Claim 1,
**characterized** in that at least three tool elements are provided.

3. Device according to Claim 1,
**characterized** in that said tool comprises at least two leading tool elements (1.1) and two trailing tool elements (1.2) which, in an initial state, are disposed within the outside profile of said leading tool elements.

4. Device according to any of Claims 1 to 3,
**characterized** in that said spreading element comprises an extending mechanism and a guide for said tool elements.

5. Device according to Claim 4,
**characterized** in that said extending mechanism is an extending cam, a lever mechanism, or an extending wedge or cone, respectively.

6. Device according to Claim 4 or 5,
**characterized** in that said guide is an internal guide which permits a linear movement or a composite movement composed of several linear movements.

7. Device according to Claim 4 or 5,
**characterized** in that said guide includes radial ball bearings or thrust bearings.

8. Device according to any of Claims 1 to 7,
**characterized** in that said spreading element includes a resetting mechanism.

9. Device according to any of Claims 1 to 8,
**characterized** in that said tool elements have different profiles on their engaging surfaces.

10. Device according to any of Claims 1 to 9,
**characterized** in that said tool with interlocking tool elements is adapted for use also as tool support for subsequent machining operations.

11. Device according to any of Claims 1 to 10,
**characterized** in that a counter-element (5) may be used in machining thin-walled parts of workpieces (6).

12. Device according to Claim 1,
**characterized** in that said tool elements (1) comprise cutting edges which, in the interlocked state, are arranged so as to join each other continuously.

13. Device according to Claim 12,
**characterized** in that the number of tool elements is determined by the respective polygonal cross-section, with the number of sides or corners, respectively, of the polygon corresponding to the respective number of said leading tool elements (1.1) as well as of said trailing tool elements (1.2) for triangular and rectangular profiles of said workpiece.

14. Device according to Claim 12 or 13,
**characterized** in that it is applicable for cutting, for producing breakthroughs, perforations, grooves and notches, etc., even in non-metal materials such as cardboard tubes or plastic profiles.

15. Device according to Claim 12,
**characterized** in that it is applicable for the operation of joining specifically shaped tube/hub joints, e.g. by release of straps, followers or similar elements engaging in the hub so as to create a positive connection.

16. Device according to Claim 12,
**characterized** in that it creates the desired inner profile both by means of said tool elements and by the axially introduced spreading element configured in correspondence with the inner profile.

17. Device according to Claim 12,
**characterized** in that said tool elements are extended by cam plates by means of a rotating movement.

18. Device according to Claim 12,
**characterized** in that it is applicable as a tool combination for enlarging and subsequently extending additional tool segments.

## Revendications

1. Dispositif à réaliser des profils intérieurs, sans enlèvement de copeaux, à un creux d'une pièce à usiner, en particulier à réaliser des filets de vis intérieurs,
comprenant plusieurs éléments d'outil à former le profil intérieur de ladite pièce à usiner, qui, en un état initial, sont disposés de façon à permettre leur introduction dans ladite pièce (6), et qui arrivent dans un état d'emboîtement, moyennant un déplacement radial contre ledit creux de ladite pièce à usiner, de façon à être contigus l'un à l'autre sans solution de continuité,
**caractérisé** en ce qu'un élément écarteur (3) est prévu, qui est introduisable centralement entre lesdits éléments d'outil, en sens orthogonal au sens de déplacement desdits éléments d'outil, en les pressant, au cours de l'introduction dudit élément écarteur, dont la périphérie extérieur s'augmente, à guidage forcé et avec application d'une force, contre ledit creux dans ladite pièce à usiner, et en induisant la déformaton du profil intérieur de ladite pièce à usiner dès que l'état d'emboîtement soit achevé.

2. Dispositif selon la revendication 1,
**caractérisé** en ce qu'au moins trois éléments d'outil sont prévus.

3. Dispositif selon la revendication 1,
**caractérisé** en ce que ledit outil comprend au moins deux éléments d'outil en avance (1.1) et deux éléments d'outil en retard (1.2), qui, en état initial, sont disposés au dedans le profil extérieur desdits éléments d'outil en avance.

4. Dispositif selon une quelconque des revendications 1 à 3,
**caractérisé** en ce que ledit élément écarteur comprend un mécanisme d'avance et un guide pour lesdits éléments d'outil.

5. Dispositif selon la revendication 4,
**caractérisé** en ce que ledit mécanisme d'avance est une came d'avance, un mécanisme à lever, ou un coin ou respectivement cône d'avance.

6. Dispositif selon la revendication 4 ou 5,
**caractérisé** en ce que ledit guide est un guide intérieur, qui permet un mouvement linéaire ou un mouvement composite constitué par plusieurs mouvements linéaires.

7. Dispositif selon la revendication 4 ou 5,
**caractérisé** en ce que ledit guide comprend des paliers ou butées.

8. Dispositif selon une quelconque des revendications 1 à 7,
**caractérisé** en ce que ledit élément écarteur comprend un mécanisme de rappel.

9. Dispositif selon une quelconque des revendications 1 à 8,
**caractérisé** en ce que lesdits éléments d'outil présentent des profils différents à leur face de raccordement.

10. Dispositif selon une quelconque des revendications 1 à 9,
**caractérisé** en ce que ledit outil à des éléments d'outil emboîtés est utilisable aussi comme support porte-pièce pour des opérations d'usinage ultérieures.

11. Dispositif selon une quelconque des revendications 1 à 10,
**caractérisé** en ce qu'un contre-élément (5) est utilisable pour l'usinage des parties (6) de pièce à parois minces.

12. Dispositif selon la revendication 1,
**caractérisé** en ce que lesdits éléments d'outil (1) comprennent des arêtes coupantes, qui, en état emboîté, sont disposées de façon qu'elles sont raccordées l'une à l'autre sans solution de continuité.

13. Dispositif selon la revendication 12,
**caractérisé** en ce que le nombre des éléments d'outil est déterminé par la section transversale polygonale respective, le nombre de côtés ou respectivement de coins du polygone correspondant au nombre respectif desdits éléments d'outil en avance (1.1) ainsi que desdits éléments d'outil en retard (1.2) pour des profils triangulaires et rectangulaires de ladite pièce à usiner.

14. Dispositif selon la revendications 12 ou 13,
**caractérisé** en ce qu'il se prête à l'emploi à couper, créer des lacunes, perforations, d'entailles, etc., également dans des matériaux non métalliques, comme des tubes en carton ou des profils en matière plastique, par exemple.

15. Dispositif selon la revendication 12,
**caractérisé** en ce qu'il se prête à l'emploi à joindre des raccords tube/moyeu à forme particulière, par exemple moyennant le dégagement d'attaches, des éléments entraîneurs ou éléments similaires, qui s'engagent dans le moyeu afin d'établir ainsi un raccord géométrique.

16. Dispositif selon la revendication 12,
**caractérisé** en ce qu'il produit le profil intérieur souhaité non seulement moyennant lesdits éléments d'outil mais aussi moyennant ledit élément écarteur à une configuration en correspondance avec le profil intérieur, qui est introduit axialement.

17. Dispositif selon la revendication 12,
**caractérisé** en ce que lesdits segments d'outil sont avancés par des disques à came par un mouvement tournant.

18. Dispositif selon la revendication 12,
**caractérisé** en ce que sous forme d'une combinaison d'outils, il se prête à élargir et à avancer ultérieurement des segments d'outil supplémentaires.
